# EUROPÄISCHE PATENTSCHRIFT

(11) **EP 2 428 723 B1**
(45) Veröffentlichungstag und Bekanntmachung des Hinweises auf die Patenterteilung: **28.01.2015**
(21) Anmeldenummer: 11180278.1
(22) Anmeldetag: 06.09.2011
(51) Int. Cl.: F21S 4/00, F21V 3/00, F21V 5/04, F21Y 101/02, F21Y 103/00

(54) **LED-Leuchte zur Erzeugung von weißem Licht**
LED light for creating white light
Lampe à DEL pour la production de lumière blanche

(30) Priorität: 08.09.2010 DE 202010008480 U
(43) Veröffentlichungstag der Anmeldung: 14.03.2012
(73) Patentinhaber: Zumtobel Lighting GmbH, 6850 Dornbirn (AT)
(72) Erfinder: Block, Steffen, 6850 Dornbirn (AT)
(74) Vertreter: Thun, Clemens

(56) Entgegenhaltungen:
- DE-A1-102008 013 589
- DE-U1- 20 205 818
- US-A1- 2009 050 912
- DATABASE WPI Week 200934 Thomson Scientific, London, GB; AN 2009-J50380 XP002683153, -& JP 2009 110860 A (OMRON KK) 21. Mai 2009 (2009-05-21)

## Beschreibung

Die Erfindung betrifft eine LED-Leuchte zur Erzeugung eines weißen Lichts mit ersten LEDs (LED: Licht emittierende Diode), die ein weißes Licht abstrahlen können und zweiten LEDs, die ein farbiges Licht abstrahlen können, wobei die ersten LEDs und die zweiten LEDs eine Lichtquelle der LED-Leuchte bilden.

Im Vergleich zu einer LED-Leuchte, die lediglich LEDs als Lichtquelle aufweist, die ein weißes Licht abstrahlen, lässt sich mit einer LED-Leuchte, die zusätzlich farbiges Licht abstrahlende LEDs aufweist, insgesamt ein weißes Licht erzeugen, das einen höheren Farbwiedergabeindex hat. Allerdings ist hierbei die Ansteuerung der LEDs besonders aufwändig, da das farbige Licht im Vergleich zum weißen Licht mit deutlich geringerer Intensität erzeugt werden muss, um insgesamt ein weiß erscheinendes Licht zu bewirken. Außerdem ist eine gute Durchmischung des von den ersten LEDs abgegebenen Lichts mit dem farbigen Licht der zweiten LEDs erforderlich, um insgesamt eine möglichst homogene Lichtabgabe zu erzielen. Dies erfordert eine vergleichsweise großräumige Gestaltung der LED-Leuchte, insbesondere eine vergleichsweise große Bauhöhe.

Aus der US 2009/0050912 A1 oder der DE 10 2008 013 589 A1 ist eine Leuchte bekannt, die eine Lichtquelle mit weißen und farbigen LEDs aufweist. Dabei sind mehr weiße als farbige LEDs vorgesehen.

Aus der JP 2009-110860 A ist eine Leuchte bekannt, die mehrere weiße Leuchtstoffröhren zur Erzeugung eines weißen Lichts aufweist. Zwischen den Leuchtstoffröhren sind rote LEDs angeordnet.

Aus der DE 202 05 818 U1 ist eine Leuchte mit einem langgestreckten Gehäuse bekannt, in dem drei längliche Träger mit Leuchtdioden angeordnet sind. Die Leuchtdioden auf dem mittleren Träger strahlen rotes Licht ab, diejenigen auf dem linken Träger blaues Licht und diejenigen auf dem rechten Träger grünes Licht. Die Leuchtdiodenreihen sind getrennt ansteuerbar.

Der Erfindung liegt die Aufgabe zugrunde, eine entsprechende verbesserte LED-Leuchte anzugeben. Insbesondere soll die Leuchte vergleichsweise einfach und mit vergleichsweise geringer Bauhöhe gestaltet werden können.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine LED-Leuchte zur Erzeugung eines weißen Lichts vorgesehen, die erste LEDs aufweist, die ein weißes Licht abstrahlen können, sowie zweite LEDs, die ein farbiges Licht abstrahlen können, wobei die ersten LEDs und die zweiten LEDs eine Lichtquelle der LED-Leuchte bilden. Die Anzahl der ersten LEDs ist dabei größer als die Anzahl der zweiten LEDs.

Auf diese Weise bzw. durch entsprechende Auswahl der LEDs lässt sich ohne aufwändige Ansteuerung mit den ersten LEDs und den zweiten LEDs ein weißes Licht mit besonders hohem Farbwiedergabeindex erzeugen. Insbesondere ist hierzu keine Ansteuerung erforderlich, mit der die Helligkeit der ersten LEDs oder die Helligkeit der zweiten LEDs verändert werden kann. Somit lässt sich die LED-Leuchte mit besonders einfacher elektronischer Ansteuerung gestalten.

Insbesondere kann die Auswahl der LEDs derart erfolgen, dass die ersten LEDs und die zweiten LEDs denselben Strombedarf haben, d. h. dass sie hinsichtlich ihrer Anzahl und Strom-Spannungscharakteristik entsprechend ausgewählt sind. Beispielsweise kann vorgesehen sein, dass die zweiten LEDs rotes Licht abstrahlen und eine Stromquelle verwendet wird, die die weißen und die roten LEDs mit beispielsweise konstant 350 mA versorgt.

Vorzugsweise weist dabei jede der ersten LEDs dieselbe Leistungsaufnahme auf wie jede der zweiten LEDs. Hierdurch ist die Ansteuerung weiterhin besonders vereinfacht.

Vorzugsweise weist die LED-Leuchte weiterhin ein optisches Element auf, das die zweiten LEDs derart umgreifend angeordnet ist, dass es ein von den zweiten LEDs abgestrahltes Licht optisch beeinflusst. Da die Leuchte insgesamt weniger zweite LEDs als erste LEDs aufweist, weisen die zweiten LEDs -bei insgesamt gleichmäßig verteilter Anordnung - einen größeren mittleren gegenseitigen Abstand auf als die ersten LEDs. Daher ist es für eine gleichmäßige Durchmischung des von den ersten LEDs abgegebenen Lichts mit dem von den zweiten LEDs abgegebenen Licht innerhalb einer möglichst kleinen Umgebung dieser LEDs erforderlich, dass das von den zweiten LEDs abgegebene Licht als solches effektiver durchmischt wird, als das von den ersten LEDs abgegebene Licht. Eine derartige bevorzugte Durchmischung des Lichts der zweiten LEDs ist mit dem genannten optischen Element ermöglicht. Somit lässt sich mit dem optischen Element erzielen, dass eine insgesamt ausreichende Durchmischung des Lichts der ersten und der zweiten LEDs in besonders geringem Abstand von den LEDs bzw. innerhalb einer besonders kleinen Umgebung der LEDs möglich ist. Insgesamt wird somit auf diese Weise ermöglicht, dass sich die LED-Leuchte mit besonders kleiner Bauhöhe gestalten lässt.

Dementsprechend ist das optische Element weiterhin vorzugsweise derart angeordnet, dass es die ersten LEDs nicht umgreift. Hierdurch ist es möglich, das optische Element vergleichsweise klein zu gestalten.

Vorteilhaft handelt es sich bei dem optischen Element um einen Lichtleiter. Ein Lichtleiter ermöglicht eine besonders gute Verteilung des farbigen Lichts über einen größeren Bereich, so dass insgesamt auf vergleichsweise kleinem Raum eine besonders homogene Durchmischung des farbigen Lichts mit dem weißen Licht ermöglicht ist.

Erfindungsgemäß sind die ersten LEDs auf einer ersten Platine angeordnet und die zweiten LEDs auf einer zweiten Platine. Hierdurch lässt sich vermeiden, dass eine Platine mit unterschiedlichen LEDs bestückt werden muss.

Erfindungsgemäß weist dabei die erste Platine eine längliche und geradlinige Form auf, durch die eine erste Längsrichtung festgelegt ist und die zweite Platine eine längliche und geradlinige Form, durch die eine zweite Längsrichtung festgelegt ist, wobei vorzugsweise die erste Platine und die zweite Platine derart angeordnet sind, dass die erste Längsrichtung und die zweite Längsrichtung parallel sind. Auf diese Weise lassen sich die ersten LEDs besonders einfach sehr nahe an den zweiten LEDs anordnen; hierdurch ist eine gute Durchmischung des Lichts auf kleinem Raum weiterhin effektiv unterstützt. Insbesondere lässt sich auf diese Weise die LED-Leuchte mit besonders geringer Bauhöhe gestalten.

Für eine gute Durchmischung auf kleinem Raum ist es besonders vorteilhaft, wenn, in einem Schnitt quer zu der zweiten Längsrichtung betrachtet, die zweiten LEDs einen Abstand von den ersten LEDs aufweisen, der kleiner ist als 50 mm, vorzugsweise kleiner als 30 mm.

Vorzugsweise ist das optische Element länglich und geradlinig ausgebildet und dabei in der zweiten Längsrichtung ausgerichtet angeordnet. Auf diese Weise lässt sich eine besonders effektive Durchmischung bei insgesamt kleiner Raumbeanspruchung realisieren.

Vorzugsweise ist dabei das optische Element profilförmig ausgebildet; dies ermöglicht eine besonders einfache Herstellung bei guter Eignung. Vorzugsweise weist das optische Element in diesem Fall in einem Querschnitt eine Linsenform auf. Durch die Linsenform ist eine Verbreiterung des farbigen Lichts ermöglicht, was eine besonders gute Durchmischung weiterhin effektiv unterstützt.

Vorzugsweise ist die Lichtquelle die einzige Lichtquelle der LED-Leuchte. Es sind also keine weiteren LEDs oder sonstige Leuchtmittel zur Gestaltung der LED-Leuchte erforderlich.

Vorteilhaft weist die LED-Leuchte weiterhin ein Leuchtengehäuse mit einer Lichtaustrittsöffnung zur Abgabe eines von den ersten LEDs und den zweiten LEDs abgestrahlten Lichts auf, sowie eine lichtdurchlässige Abdeckplatte, die in der Lichtaustrittsöffnung angeordnet ist. Die Abdeckplatte kann auch als Diffusor ausgebildet sein.

Weiterhin vorteilhaft weist die LED-Leuchte in diesem Fall außerdem eine Diffusorplatte zur Streuung des von den ersten LEDs und den zweiten LEDs abgestrahlten Lichts auf, wobei die Diffusorplatte zwischen den ersten LEDs und den zweiten LEDs einerseits und der Abdeckplatte andererseits angeordnet ist. Durch eine solche Diffusorplatte lässt sich eine weitergehende Durchmischung des Lichts erzielen und somit eine weitergehende Verringerung der Bauhöhe der LED-Leuchte ermöglichen. Außerdem lässt sich durch die Diffusorplatte ein Berührungsschutz der LEDs bewirken. Wenn die Abdeckplatte als Diffusor ausgebildet ist, kann natürlich das gesamte Diffusor-Verhalten, also die Wirkung von Abdeckplatte und Diffusorplatte, aufeinander abgestimmt sein.

Vorteilhaft weisen, in einem Schnitt quer zu der zweiten Längsrichtung betrachtet, die zweiten LEDs einen Abstand von den ersten LEDs auf, der kleiner ist als der Abstand zwischen der zweiten Platine und der Abdeckplatte. Außerdem ist es vorteilhaft, wenn der Abstand der ersten LEDs zu den zweiten LEDs kleiner ist als der Abstand zwischen der ersten Platine und der Abdeckplatte.

Die Erfindung wird im Folgenden anhand von Ausführungsbeispielen und mit Bezug auf die Zeichnungen näher erläutert. Es zeigen
- Fig. 1: eine Skizze eines Querschnitts durch ein Ausführungsbeispiel einer erfindungsgemäßen LED-Leuchte,
- Fig. 2: eine Skizze einer Aufsicht auf zwei Platinen, die mit LEDs bestückt sind, die als Lichtquelle der LED-Leuchte dienen und
- Fig. 3: eine perspektivische Skizze eines Längsabschnitts eines optischen Elements.

Fig. 1 zeigt eine Skizze eines Querschnitts durch ein Ausführungsbeispiel einer erfindungsgemäßen LED-Leuchte zur Erzeugung von weißem Licht. Die LED-Leuchte weist erste LEDs 2 auf, die ein weißes Licht abstrahlen können, sowie zweite LEDs 4, die ein farbiges Licht abstrahlen können. Beispielsweise kann es ich hierbei um rotes oder grünes oder blaues Licht handeln.

Bei den ersten LEDs 2 kann es sich um so genannte hocheffiziente weißes Licht abstrahlende LEDs handeln. Bei den zweiten LEDs 4 kann es sich um so genannte hocheffiziente farbiges Licht abstrahlende LEDs handeln.

Die LED-Leuchte kann ein Leuchtengehäuse 24 aufweisen, in dem die ersten LEDs 2 und die zweiten LEDs 4 angeordnet sind. Das Leuchtengehäuse 24 kann eine Lichtaustrittsöffnung zur Abgabe eines von den ersten LEDs 2 und den zweiten LEDs 4 abgestrahlten Lichts aufweisen. Insbesondere kann die LED-Leuchte außerdem eine lichtdurchlässige Abdeckplatte 14 aufweisen, die in der Lichtaustrittsöffnung angeordnet ist. Die Abdeckplatte 14 kann insbesondere als Diffusor ausgebildet sein.

Die ersten LEDs 2 und die zweiten LEDs 4 bilden eine Lichtquelle der LED-Leuchte. Bei der Lichtquelle kann es sich dabei insbesondere um die einzige Lichtquelle der LED-Leuchte handeln. Es sind also keine noch weiteren LEDs oder anderweitige Leuchtmittel erforderlich.

Die Anzahl der ersten LEDs 2 ist größer als die Anzahl der zweiten LEDs 4. Hierdurch lässt sich mit der LED-Leuchte auf besonders einfache Weise ein weißes Licht mit besonders gutem Farbwiedergabeindex erzeugen.

Vorteilhaft weist jede der ersten LEDs 2 dieselbe Leistungsaufnahme auf wie jede der zweiten LEDs 4. Hierdurch ist eine besonders einfache elektronische Ansteuerung der LEDs ermöglicht.

Die ersten LEDs 2 können auf einer ersten Platine 6 angeordnet sein und die zweiten LEDs 4 auf einer zweiten Platine 8. In Fig. 2 ist eine Aufsicht auf die beiden Platinen 6, 8 skizziert (mehrere weitere Bauelemente der LED-Leuchte sind in Fig. 2 der Übersichtlichkeit halber nicht gezeigt).

Die Platinen 6, 8 sind vorzugsweise jeweils länglich und geradlinig, so dass durch die erste Platine 6 eine erste Längsrichtung *L1* festgelegt ist und durch die zweite Platine 8 eine zweite Längsrichtung *L2.* Vorzugsweise ist die erste Platine 6 parallel zu der zweiten Platine 8 angeordnet; mit anderen Worten können die Platinen 6, 8 also so angeordnet sein, dass die beiden Längsrichtungen *L1, L2* parallel verlaufen. Durch eine derartige parallele Anordnung lässt sich erzielen, dass die ersten LEDs 2 und die zweiten LEDs 4 sehr nahe aneinander angeordnet werden können, so dass bereits hierdurch eine gute Durchmischung des von den LEDs 2, 4 abgestrahlten Lichts auf kleinem Raum unterstützt ist. Vorzugsweise ist, in einem Schnitt quer zu der zweiten Längsrichtung *L2* betrachtet, also beispielsweise der Darstellung der Fig. 1 entsprechend, der Abstand *d* zwischen den ersten LEDs 2 und den zweiten LEDs 4 kleiner als 50 mm, besonders bevorzugt kleiner als 30 mm.

Beispielsweise können die beiden Platinen 6, 8 auf einem Platinen-Halteelement 20 angeordnet, insbesondere befestigt sein. Wie im Ausführungsbeispiel exemplarisch gezeigt, können in einem Schnitt quer zu der zweiten Längsrichtung *L2* betrachtet, auf einer ersten Seite des Platinen-Halteelements 20 die beiden Platinen 6, 8 angeordnet sein und auf einer zweiten, der ersten Seite gegenüberliegenden Seite, ein Betriebsgerät, insbesondere ein Vorschaltgerät 22 zur Ansteuerung der LEDs 2, 4.

Wie in Fig. 2 exemplarisch gezeigt, können die ersten LEDs 2 derart, insbesondere längs einer Geraden, auf der ersten Platine 6 angeordnet sein, dass sie entlang der ersten Längsrichtung *L1* jeweils einen ersten Abstand *al* voneinander aufweisen. Die zweiten LEDs 4 können derart, insbesondere längs einer weiteren Geraden, auf der zweiten Platine 8 angeordnet sein, dass sie entlang der zweiten Längsrichtung *L2* jeweils einen zweiten Abstand *a2* voneinander aufweisen, der größer ist als der erste Abstand *a1*. Hierdurch ist auf einfache Weise ermöglicht, die LEDs 2, 4 trotz der unterschiedlichen Anzahlen der ersten und der zweiten LEDs 2, 4 möglichst gleichförmig verteilt anzuordnen, so dass eine gute Durchmischung des Lichts unterstützt ist. Insbesondere ist es dabei nicht erforderlich, unterschiedliche LEDs auf einer Platine anzubringen.

In dem in Fig. 2 exemplarisch gezeigten Beispiel ist für das Verhältnis der Anzahl der der ersten LEDs 2 zu der Anzahl der zweiten LEDs 4 das Zahlenverhältnis 3 : 1 gewählt. Dieses Zahlenverhältnis kann jedoch auch anders gewählt sein, beispielsweise kann es zwischen 2 : 1 und 1000 : 1 liegen, vorzugsweise zwischen 3 : 1 und 50 : 1. Durch entsprechende Wahl des Zahlenverhältnisses lässt sich auf besonders einfache Weise ein bestimmtes Mischungsverhältnis des von der LED-Leuchte abgegebenen Lichts erzielen.

Aufgrund der dargestellten Anordnung der ersten LEDs 2 und der zweiten LEDs 4 ist es zur möglichst gleichmäßigen Durchmischung des Lichts von Vorteil, wenn der Intensitätsverlauf des von den zweiten LEDs 4 abgegebenen farbigen Lichts, in der zweiten Längsrichtung *L2* betrachtet, möglichst geringe Schwankungen aufweist. Hierzu ist vorteilhaft ein optisches Element 10 vorgesehen, das dementsprechend die zweiten LEDs 4 derart umgreifend angeordnet ist, dass es ein von den zweiten LEDs 4 abgestrahltes Licht optisch beeinflusst. Wie in Fig. 1 exemplarisch angedeutet, soll mit "umgreifend" zum Ausdruck gebracht sein, dass das optische Element 10 zwei Bereiche aufweist, die mit Bezug auf die zweiten LEDs 4 gegenüberliegend angeordnet sind.

Besonders eignet sich als optisches Element 10 ein Lichtleiter. Durch einen solchen Lichtleiter lässt sich das farbige Licht in der zweiten Längsrichtung *L2* gesehen besonders gut "vergleichrnäßigen". Eine solche Vergleichmäßigung ist für das Licht der zweiten LEDs 4 noch wichtiger als für das Licht der ersten LEDs 2, wenn, wie oben beispielhaft dargestellt, die zweiten LEDs 4 in dieser Richtung einen größeren Abstand, nämlich den zweiten Abstand *a2*, voneinander aufweisen.

Durch das optische Element 10 ist dabei insbesondere ermöglicht, dass ein bestimmter Durchmischungsgrad eines von den zweiten LEDs 4 abgegebenen Lichts in geringerer Entfernung von den LEDs 2, 4 erreicht wird. Mit Bezug auf die Fig. 1 lässt sich also ein bestimmter Durchmischungsgrad in geringerem Höhenabstand von den zweiten LEDs 4 erzielen. Dadurch ist ermöglicht, dass der Abstand *h* zwischen der zweiten Platine 8 und der Abdeckplatte 14 besonders gering gehalten werden kann. Auf diese Weise ist somit im Weiteren ermöglicht, die LED-Leuchte mit besonders geringer Bauhöhe *H* zu gestalten.

Zur Erzielung einer entsprechend guten Durchmischung ist es dabei vorteilhaft, wenn - in einem Schnitt normal zu der zweiten Längsrichtung *L2* betrachtet - der Abstand *d* zwischen den ersten LEDs 2 und den zweiten LEDs 4 nicht größer ist, als der Abstand h zwischen der zweiten Platine 8 und der Abdeckplatte 14. Außerdem ist es vorteilhaft, wenn der Abstand *d* kleiner ist als der Abstand zwischen den ersten LEDs 2 und der Abdeckplatte 14.

Besonders eignet sich ein optisches Element 10, das länglich und geradlinig ausgebildet ist, wenn die zweite Platine 8 länglich ist bzw. die zweiten LEDs 4 längs einer Geraden angeordnet sind. Dementsprechend ist das optische Element 10 in diesem Fall vorzugsweise in der zweiten Längsrichtung *L2* ausgerichtet angeordnet. In Fig. 2 ist das optische Element 10, lediglich zur Illustration, abgeschnitten gezeigt. Mit einem entsprechend länglich gestalteten optischen Element 10 lässt sich so zu sagen ein länglicher, farbig leuchtender Streifen erzielen, der - bei Aufsicht entsprechend der Darstellung in Fig. 2 - neben den ersten LEDs 2 erscheint.

Es kann vorgesehen sein, dass das optische Element 10 im Wesentlichen dieselbe Länge aufweist wie die zweite Platine 8. Beispielsweise kann die LED-Leuchte insgesamt länglich und dabei längs der zweiten Längsrichtung *L2* ausgerichtet sein, wobei sich die erste Platine 6, die zweite Platine 8 und das optische Element 10 im Inneren des Leuchtengehäuses 24 im Wesentlichen über die gesamte Länge der LED-Leuchte erstrecken, also beispielsweise über wenigstens 90% oder 95% der gesamte Länge der LED-Leuchte.

Herstellungstechnisch vorteilhaft ist das optische Element 10 profilförmig ausgebildet. In Fig. 3 ist exemplarisch ein Längsabschnitt eines derartigen optischen Elements 10 perspektivisch skizziert.

Zur weitergehenden Aufweitung des von den zweiten LEDs 4 abgegebenen Lichts weist das optische Element 10 in einem Querschnitt eine Linsenform auf. Beispielsweise kann, wie in Figuren 1 und 3 exemplarisch angedeutet, das optische Element 10 einen Bereich 9 aufweisen, der die Linsenform zeigt.

Weiterhin vorteilhaft weist die LED-Leuchte eine Diffusorplatte 12 auf, die zwischen den ersten LEDs 2 und den zweiten LEDs 4 einerseits und der Abdeckplatte 14 andererseits angeordnet ist. Vorzugsweise ist die Anordnung der Diffusorplatte 12 derart, dass ein von den ersten LEDs 2 und den zweiten LEDs 4 abgestrahltes Licht die Diffusorplatte 12 durchsetzt, bevor es die LED-Leuchte, beispielsweise nach Durchstrahlen der Abdeckplatte 14, verlässt. Die Diffusorplatte 12 kann insbesondere derart ausgebildet sein, dass es auf ein Licht, das die Diffusorplatte 12 durchsetzt, streuend wirkt. Somit lässt sich durch die Diffusorplatte 12 eine weitergehende Durchmischung des Lichts forcieren.

Wenn die Abdeckplatte 14 als Diffusor ausgebildet ist, sind natürlich vorteilhaft das Diffusor-Verhalten der Abdeckplatte 14 und das Diffusor-Verhalten der Diffusorplatte 12 aufeinander abgestimmt. Hierdurch lässt sich das Diffusor-Verhalten, das sich insgesamt ergibt, einstellen.

Durch eine Anordnung der Diffursorplatte 12 zwischen den LEDs 2, 4 einerseits und der Abdeckplatte 14 andererseits lässt sich außerdem ein wirksamer Berührungsschutz für die LEDs 2, 4 bilden. Insbesondere lässt sich durch die Diffusorplatte 12 in diesem Fall bei abgenommener Abdeckplatte 14 verhindern, dass die LEDs 2, 4 ungewollt berührt werden.

Zur Halterung der Diffusorplatte 12 können beispielsweise Distanzhülsen vorgesehen sein, durch die die Diffusorplatte 12 in einem bestimmten Abstand zu der ersten Platine 4 und der zweiten Platine 6 gehalten ist. Aber auch eine andere Art der Halterung ist möglich.

Durch die Diffusorplatte 12 können eine erste Lichtkammer 30 und eine zweite Lichtkammer 32 gebildet sein, wobei die erste Lichtkammer 30 zwischen den LEDs 2, 4 und der Diffusorplatte 12 gebildet ist und die zweite Lichtkammer 32 zwischen der Diffusorplatte 12 und der Abdeckplatte 14. Durch diese Lichtkammern 30, 32 wird eine Vermischung des Lichts der LEDs 2, 4 bzw. eine Auflösung der einzelnen "LED-Punkte" nochmals weitergehend verbessert.

Wie weiterhin in Fig. 2 exemplarisch angedeutet, kann das optische Element 10 quer zur zweiten Längsrichtung *L2* eine maximale Erstreckung *B* aufweisen, die größer ist als der Abstand *d* zwischen den ersten LEDs 2 und den zweiten LEDs 4 quer zur zweiten Längsrichtung *L2*. Vorzugsweise ist die Erstreckung *B* auch größer als die Breite *b* der zweiten Platine 8 quer zur zweiten Längsrichtung *L2*. Eine entsprechende große Erstreckung *B* begünstigt eine besonders gleichmäßige Verteilung des von den zweiten LEDs 4 abgegebenen Lichts weiterhin.

Wie in Fig. 1 exemplarisch angedeutet, kann die LED-Leuchte weiterhin einen Reflektor 18 aufweisen, der zur Lenkung eines von den ersten LEDs 2 und/oder zweiten LEDs 4 abgegebenen Lichts in Richtung auf die Abdeckplatte 14 dient. Der Reflektor 18 kann mit Bezug auf eine Ebene, die die ersten LEDs 2 von den zweiten LEDs 4 trennt, symmetrisch ausgebildet sein. Vorzugsweise bildet dabei der Reflektor 18 in einem Schnitt normal zu der zweiten Längsrichtung *L2* betrachtet, zusammen mit der Abdeckplatte 14 und der Diffusorplatte 12 die zweite Lichtkammer 32. Außerdem kann der Reflektor 18 in diesem Schnitt betrachtet eine seitliche Begrenzung der ersten Lichtkammer 30 bilden. Insbesondere kann der Reflektor 18 unmittelbar an die Diffusorplatte 12 und/oder unmittelbar an die Abdeckplatte 14 angrenzend angeordnet sein.

Das in den Figuren gezeigte Ausführungsbeispiel zeigt eine längliche LED-Leuchte, bei der im Querschnitt betrachtet die LEDs 2, 4 lediglich auf der ersten Platine 6 und der zweiten Platine 8 angeordnet sind. Allerdings ist die Erfindung nicht auf derartige längliche LED-Leuchten beschränkt. Das Konzept lässt sich auch auf "flächige" LED-Leuchten anwenden, und zwar insbesondere, indem parallel zueinander mehr als zwei Platinen mit entsprechenden LEDs angeordnet sind. Beispielsweise kann vorgesehen sein, dass im Querschnitt betrachtet, jeweils auf eine Platine mit LEDs, die weißes Licht abstrahlen, eine weitere Platine mit LEDs folgt, die farbiges Licht abstrahlen. Dabei kann für jede der weiteren Platinen im Sinn der obigen Ausführungen ein eigenes optisches Element vorgesehen sein. Auf diese Weise lässt sich eine entsprechende LED-Leuchte mit einem Abstrahlbereich vorsehen, der ein beliebiges Seitenverhältnis aufweist.

## Patentansprüche

1. LED-Leuchte zur Erzeugung eines weißen Lichts, aufweisend
- erste LEDs (2), die ein weißes Licht abstrahlen können,
- zweite LEDs (4), die ein farbiges Licht abstrahlen können,
wobei die ersten LEDs (2) und die zweiten LEDs (4) eine Lichtquelle der LED-Leuchte bilden und
wobei die Anzahl der ersten LEDs (2) größer ist als die Anzahl der zweiten LEDs (4),
**dadurch gekennzeichnet,**
**dass** die ersten LEDs (2) auf einer ersten Platine (6) angeordnet sind und die zweiten LEDs (4) auf einer zweiten Platine (8),
wobei die erste Platine (6) eine längliche und geradlinige Form aufweist, durch die eine erste Längsrichtung (*L1*) festgelegt ist und die zweite Platine (8) eine längliche und geradlinige Form aufweist, durch die eine zweite Längsrichtung (*L2*) festgelegt ist,
wobei die ersten LEDs (2) derart auf der ersten Platine (6) angeordnet sind, dass sie entlang der ersten Längsrichtung (*L1*) jeweils einen ersten Abstand (*a1*) voneinander aufweisen und die zweiten LEDs (4) derart auf der zweiten Platine (8) angeordnet sind, dass sie entlang der zweiten Längsrichtung (*L2*) jeweils einen zweiten Abstand (*a2*) voneinander aufweisen, der größer ist als der erste Abstand (*a1*).

2. LED-Leuchte nach Anspruch 1,
bei der jede der ersten LEDs (2) dieselbe Leistungsaufnahme aufweist wie jede der zweiten LEDs (4).

3. LED-Leuchte nach Anspruch 1 oder 2,
weiterhin aufweisend
- ein optisches Element (10), das die zweiten LEDs (4) derart umgreifend angeordnet ist, dass es ein von den zweiten LEDs (4) abgestrahltes Licht optisch beeinflusst.

4. LED-Leuchte nach Anspruch 3,
bei der das optische Element (10) weiterhin derart angeordnet ist, dass es die ersten LEDs (2) nicht umgreift.

5. LED-Leuchte nach Anspruch 3 oder 4,
bei der das optische Element (10) ein Lichtleiter ist.

6. LED-Leuchte nach einem der vorhergehenden Ansprüche,
bei der die erste Platine (6) und die zweite Platine (8) derart angeordnet sind, dass die erste Längsrichtung (*L1*) und die zweite Längsrichtung (*L2*) parallel sind.

7. LED-Leuchte nach Anspruch 6,
bei der, in einem Schnitt quer zu der zweiten Längsrichtung (*L2*) betrachtet, die zweiten LEDs (4) einen Abstand (*d*) von den ersten LEDs (2) aufweisen, der kleiner als 50 mm, vorzugsweise kleiner als 30 mm ist.

8. LED-Leuchte nach Anspruch 3 oder einem der vorhergehenden, vom Anspruch 3 abhängigen Ansprüche,
bei der das optische Element (10) länglich und geradlinig ausgebildet und dabei in der zweiten Längsrichtung (*L2*) ausgerichtet angeordnet ist.

9. LED-Leuchte nach Anspruch 8,
bei der das optische Element (10) profilförmig ausgebildet ist und vorzugsweise dabei in einem Querschnitt eine Linsenform aufweist.

10. LED-Leuchte nach einem der vorhergehenden Ansprüche,
bei der die Lichtquelle die einzige Lichtquelle der LED-Leuchte ist.

11. LED-Leuchte nach einem der vorhergehenden Ansprüche,
weiterhin aufweisend
- ein Leuchtengehäuse (24) mit einer Lichtaustrittsöffnung zur Abgabe eines von den ersten LEDs (2) und den zweiten LEDs (4) abgestrahlten Lichts sowie
- eine lichtdurchlässige Abdeckplatte (14), vorzugsweise in Form eines Diffusors, die in der Lichtaustrittsöffnung angeordnet ist.

12. LED-Leuchte nach Anspruch 11,
weiterhin aufweisend
- eine Diffusorplatte (12) zur Streuung des von den ersten LEDs (2) und den zweiten LEDs (4) abgestrahlten Lichts,
wobei die Diffusorplatte (12) zwischen den ersten LEDs (2) und den zweiten LEDs (4) einerseits und der Abdeckplatte (14) andererseits angeordnet ist.

13. LED-Leuchte nach Anspruch 11 oder 12,
bei der, in einem Schnitt quer zu der zweiten Längsrichtung (*L2*) betrachtet, die zweiten LEDs (4) einen Abstand (*d*) von den ersten LEDs (2) aufweisen, der kleiner ist als der Abstand (*h*) zwischen der zweiten Platine (8) und der Abdeckplatte (14).

## Claims

1. An LED luminaire for generating a white light, having
- first LEDs (2) which can radiate a white light,
- second LEDs (4) which can radiate a coloured light, wherein the first LEDs (2) and the second LEDs (4) form a light source of the LED luminaire, and
wherein the number of the first LEDs (2) is greater than the number of the second LEDs (4),
**characterised in that**
the first LEDs (2) are arranged on a first printed circuit board (6), and the second LEDs (4) on a second printed circuit board (8),
wherein the first printed circuit board (6) has an elongate and linear form, by which a first longitudinal direction (*L1*) is determined, and the second printed circuit board (8) has an elongate and linear form, by which a second longitudinal direction (L2) is determined,
wherein the first LEDs (2) are arranged on the first printed circuit board (6) in such a way that along the first longitudinal direction (*L1*) they are each at a first distance (*a1*) from each other, and the second LEDs (4) are arranged on the second printed circuit board (8) in such a way that along the second longitudinal direction (*L2*) they are each at a second distance (*a2*) from each other that is greater than the first distance (*a1*).

2. An LED luminaire according to claim 1,
in which each of the first LEDs (2) has the same power consumption as each of the second LEDs (4).

3. An LED luminaire according to claim 1 or 2,
having, furthermore,
- an optical element (10) which, encompassing the second LEDs (4), is arranged in such a way that it optically influences a light radiated from the second LEDs (4).

4. An LED luminaire according to claim 3,
in which the optical element (10) is arranged, furthermore, in such a way that it does not encompass the first LEDs (2).

5. An LED luminaire according to claim 3 or 4,
in which the optical element (10) is a light guide.

6. An LED luminaire according to one of the preceding claims,
in which the first printed circuit board (6) and the second printed circuit board (8) are arranged in such a way that the first longitudinal direction (*L1*) and the second longitudinal direction (*L2*) are parallel.

7. An LED luminaire according to claim 6,
in which, viewed in a section transversely to the second longitudinal direction (L2), the second LEDs (4) are at a distance (d) from the first LEDs (2) that is smaller than 50 mm, preferably smaller than 30 mm.

8. An LED luminaire according to claim 3 or one of the preceding claims when dependent on claim 3,
in which the optical element (10) is formed so that it is elongate and linear and in this connection is arranged so that it is aligned in the second longitudinal direction (L2).

9. An LED luminaire according to claim 8,
in which the optical element (10) is formed so that it is profiled and in this connection preferably has a lens shape in a cross section.

10. An LED luminaire according to one of the preceding claims,
in which the light source is the single light source of the LED luminaire.

11. An LED luminaire according to one of the preceding claims,
having, furthermore,
- a luminaire housing (24) with a light-exit opening to emit a light that is radiated from the first LEDs (2) and the second LEDs (4), and also
- a light-transmitting cover plate (14), preferably in the form of a diffuser, which is arranged in the light-exit opening.

12. An LED luminaire according to claim 11,
having, furthermore,
- a diffuser plate (12) to scatter the light that is radiated from the first LEDs (2) and the second LEDs (4),
wherein the diffuser plate (12) is arranged between the first LEDs (2) and the second LEDs (4), on the one hand, and the cover plate (14), on the other hand.

13. An LED luminaire according to claim 11 or 12,
in which, viewed in a section transversely to the second longitudinal direction (*L2*), the second LEDs (4) are at a distance (*d*) from the first LEDs (2) that is smaller than the distance (*h*) between the second printed circuit board (8) and the cover plate (14).

## Revendications

1. Lampe à DEL pour la production d'une lumière blanche, présentant
- des premières DEL (2), qui peuvent émettre une lumière blanche,
- des deuxièmes DEL (4), qui peuvent émettre une lumière colorée,
sachant que les premières DEL (2) et les deuxièmes DEL (4) forment une source de lumière de la lampe à DEL et
sachant que le nombre des premières DEL (2) est plus important que le nombre des deuxièmes DEL (4),
**caractérisée en ce**
**que** les premières DEL (2) sont disposées sur une première platine (6), et en ce que les deuxièmes DEL (4) sont disposées sur une deuxième platine (8),
sachant que la première platine (6) présente une forme allongée et rectiligne, par laquelle la première direction longitudinale (L1) est définie, et sachant que la deuxième platine (8) présente une forme allongée et rectiligne, par laquelle une deuxième direction longitudinale (L2) est définie,
sachant que les premières DEL (2) sont disposées de telle manière sur la première platine (6) qu'elles présentent, le long de la première direction longitudinale (L1), respectivement une première distance (a1) entre elles et que les deuxièmes DEL (4) sont disposées de telle manière sur la deuxième platine (8) qu'elles présentent, le long de la deuxième direction longitudinale (L2), respectivement une deuxième distance (a2) entre elles, qui est plus grande que la première distance (a1).

2. Lampe à DEL selon la revendication 1,
dans le cadre de laquelle chacune des premières DEL (2) présente la même consommation de puissance que chacune des deuxièmes DEL (4).

3. Lampe à DEL selon la revendication 1 ou 2,
présentant en outre
- un élément optique (10), qui est disposé de manière à entourer les deuxièmes DEL (4) de telle manière qu'il influe de manière optique sur une lumière émise par les deuxièmes DEL (4).

4. Lampe à DEL selon la revendication 3,
dans le cadre de laquelle l'élément optique (10) est disposé en outre de telle manière qu'il n'entoure pas les premières DEL (2).

5. Lampe à DEL selon la revendication 3 ou 4,
dans le cadre de laquelle l'élément optique (10) est un guide de lumière.

6. Lampe à DEL selon l'une quelconque des revendications précédentes,
dans le cadre de laquelle la première platine (6) et la deuxième platine (8) sont disposées de telle manière que la première direction longitudinale (L1) et la deuxième direction longitudinale (L2) sont parallèles.

7. Lampe à DEL selon la revendication 6,
dans le cadre de laquelle, selon une coupe de manière transversale par rapport à la deuxième direction longitudinale (L2), les deuxièmes DEL (4) présentent une distance (d) par rapport aux premières DEL (2), qui est inférieure à 50 mm, de préférence inférieure à 30 mm.

8. Lampe à DEL selon la revendication 3 ou selon l'une quelconque des revendications précédentes dépendantes de la revendication 3,
dans le cadre de laquelle l'élément optique (10) est réalisé de manière allongée et rectiligne et est disposé ce faisant de manière orientée dans la deuxième direction longitudinale (L2).

9. Lampe à DEL selon la revendication 8,
dans le cadre de laquelle l'élément optique (10) est réalisé de manière à présenter une forme profilée et présente de préférence dans ce cadre, dans une section transversale, une forme de lentille.

10. Lampe à DEL selon l'une quelconque des revendications précédentes,
dans le cadre de laquelle la source de lumière est la seule source de lumière de la lampe à DEL.

11. Lampe à DEL selon l'une quelconque des revendications précédentes,
présentant en outre
- un boîtier de lampe (24) pourvu d'une ouverture de sortie de lumière servant à émettre une lumière émise par les premières DEL (2) et par les deuxièmes DEL (4), ainsi
- qu'une plaque de recouvrement (14) transparente, de préférence se présentant sous la forme d'un diffuseur, qui est disposée dans l'ouverture de sortie de lumière.

12. Lampe à DEL selon la revendication 11,
présentant en outre
- une plaque de diffuseur (12) servant à diffuser la lumière émise par les premières DEL (2) et par les deuxièmes DEL (4),
sachant que la plaque de diffuseur (12) est disposée entre les premières DEL (2) et les deuxièmes DEL (4) d'une part et la plaque de recouvrement (14) d'autre part.

13. Lampe à DEL selon la revendication 11 ou 12,
dans le cadre de laquelle, selon une coupe de manière transversale par rapport à la deuxième direction longitudinale (L2), les deuxièmes DEL (4) présentent une distance (d) par rapport aux premières DEL (2), qui est inférieure à la distance (h) entre la deuxième platine (8) et la plaque de recouvrement (14).
